# EUROPÄISCHE PATENTSCHRIFT

(11) **EP 0 403 795 B1**
(45) Veröffentlichungstag und Bekanntmachung des Hinweises auf die Patenterteilung: **22.09.1993**
(21) Anmeldenummer: 90109200.7
(22) Anmeldetag: 16.05.1990
(51) Int. Cl.: F02D 1/06, F02M 59/44

(54) **Kraftstoffeinspritzpumpe für aufgeladene Brennkraftmaschinen**
Fuel injection pump for supercharged internal combustion engines
Pompe d'injection de combustible pour moteurs à combustion interne suralimentés

(30) Priorität: 23.06.1989 DE 3920553
(43) Veröffentlichungstag der Anmeldung: 27.12.1990
(73) Patentinhaber: ROBERT BOSCH GMBH, 70442 Stuttgart (DE)
(72) Erfinder: Knorreck, Peter, Dipl.-Ing.(FH), D-7251 Weissach (DE)

(56) Entgegenhaltungen:
- EP-A- 0 328 892
- DE-A- 2 731 107
- FR-A- 1 488 552
- US-A- 4 656 980

## Beschreibung

Die Erfindung betrifft eine Kraftstoffeinspritzpumpe für aufgeladene Brennkraftmaschinen nach der Gattung des Anspruchs 1.

Eine gattungsgemäße Kraftstoffeinspritzpumpe ist durch die DE-A 2 731 107 bekannt. Diese Kraftstoffeinspritzpumpe weist ein Kraftstoffmengenverstellglied in Form einer Regelstange auf, der eine Verstelleinrichtung zur Veränderung von deren möglichem Weg in Abhängigkeit vom Ladeluftdruck zugeordnet ist. Die Verstelleinrichtung weist eine in einem Gehäuseteil angeordnete, einen vom Ladeluftdruck beaufschlagten Druckraum begrenzende bewegliche Wand in Form einer Membran auf, die vom Ladeluftdruck entgegen der Kraft einer Rückstellfeder bewegbar ist. Die Bewegung der Membran wird durch eine Übertragungseinrichtung auf einen im Gehäuseteil drehbar gelagerten, zweiarmigen Anschlaghebel übertragen. Die Übertragungseinrichtung weist dabei eine durch die Membran bewegbare Hubstange auf, die auf den einen Hebelarm des Anschlaghebels wirkt, wobei die Regelstange an den anderen Hebelarm des Anschlaghebels zur Anlage bringbar ist. Die Hubstange und der Anschlaghebel sind oberhalb der Regelstange angeordnet, so daß die Verstelleinrichtung und die Übertragungseinrichtung dieser Kraftstoffeinspritzpumpe einen großen Bauraum erfordern und die Kraftstoffeinspritzpumpe eine große Bauhöhe aufweist.

Durch die DE-A 3 242 108 ist weiter eine Kraftstoffeinspritzpumpe bekannt, die einen in Abhängigkeit vom Ladeluftdruck verstellbaren Anschlaghebel aufweist, der den möglichen Weg eines Reglerhebels in Richtung zunehmender Kraftstoffeinspritzmenge begrenzt. Dabei wird die ladeluftdruckabhängige Auslenkung einer Membran auf einen mit einem Steuerkegel versehenen Verstellbolzen übertragen. Über einen den Steuerkegel abtastenden und am Anschlaghebel anliegenden Stift wird die Bewegung des Verstellbolzens in eine Verstellung des Anschlaghebels übertragen. Der Verstellbolzen muß wegen des auf ihm angeordneten Steuerkegels sehr lang ausgeführt werden, so daß die Kraftstoffeinspritzpumpe einen hohen Einbauraum erfordert. Die Rückstellfeder ist als eine den Verstellbolzen umgebende Druckfeder ausgebildet, die auf die Membran wirkt und sich an einer axial verstellbaren Einstellmutter abstützt. Eine Verstellung der Einstellmutter und damit der Vorspannung der Rückstellfeder ist jedoch erst nach Demontage der Membran möglich.

### Vorteile der Erfindung

Die erfindungsgemäße Kraftstoffeinspritzpumpe mit den kennzeichnenden Merkmalen des Anspruchs 1 hat demgegenüber den Vorteil, daß die Übertragungseinrichtung nur eine geringe Bauhöhe erfordert.

In den Unteransprüchen sind vorteilhafte Ausgestaltungen und Weiterbildungen der Erfindung gekennzeichnet. Durch die Weiterbildung nach Anspruch 2 ist eine Grundeinstellung des Traghebels ermöglicht. Eine Einstellbarkeit der Vorspannung der Rückstellfeder von außerhalb des Gehäuseteils ist durch die Weiterbildung nach Anspruch 4 erreicht. Im Anspruch 8 ist eine besonders einfache Ausgestaltung des Traghebels gekennzeichnet.

### Zeichnung

Ein Ausführungsbeispiel der Erfindung ist in der Zeichnung dargestellt und in der nachfolgenden Beschreibung näher erläutert. Es zeigen Figur 1 einen Teil einer Kraftstoffeinspritzpumpe als Längsschnitt, Figur 1a eine Variante der Kraftstoffeinspritzpumpe von Figur 1, Figur 2 die Kraftstoffeinspritzpumpe als Schnitt entlang Linie II - II in Figur 1, Figur 3 die Kraftstoffeinspritzpumpe als Schnitt entlang Linie III - III in Figur 2 und Figur 3a eine Variante der Kraftstoffeinspritzpumpe von Figur 3.

### Beschreibung des Ausführungsbeispiels

Eine in Figur 1 teilweise dargestellte Kraftstoffeinspritzpumpe, die vorzugsweise eine Verteilerkraftstoffeinspritzpumpe ist, weist in bekannter Weise einen in einem Innenraum 25 der Kraftstoffeinspritzpumpe angeordneten Reglerhebel 10 auf, der dort durch einen Drehzahlgeber 11 entgegen der Kraft einer Regelfeder 12 verstellbar ist und dabei ein Mengenverstellorgan 13 der Kraftstoffeinspritzpumpe betätigt, z. B. in Form eines verschiebbaren Ringschiebers auf einem Pumpenkolben 14, der hin- und hergehend und zugleich rotierend angetrieben wird. In dieser Funktion kann der Reglerhebel 10 auch als Kraftstoffmengenverstellglied bezeichnet werden. Es besteht auch die Möglichkeit, daß das Mengenverstellorgan über mehrere zusammenwirkende Reglerhebel betätigt wird, wie das beim eingangs genannten Stand der Technik gezeigt ist. Der Reglerhebel 10 liegt bei Vollaststellung an einem Ende 38a eines hier einarmigen Anschlaghebels 38 an.

In einem Gehäuseteil 41 des den Innenraum 25 umschließenden Gehäuses der Kraftstoffeinspritzpumpe ist als bewegliche Wand eine Membran 42 senkrecht zur Längserstreckung des Reglerhebels 10 eingespannt, die mittels eines auf das Gehäuseteil 41 aufgesetzten Deckels 43 gehalten wird. Der Deckel 43 kann durch Umbördeln, Verschrauben oder Nieten mit dem Gehäuseteil 41 verbunden werden. Die Membran 42 ist in ihrem mittleren Bereich beidseitig durch je eine Platte 44 verstärkt. Die Membran 42 liegt auf der dem Innenraum abgewandten Seite über die Platte 44 an einem verstellbaren Anschlag 46 an, über den eine Einstellung der Lage der Membran 42 in nicht ausgelenktem Zustand möglich ist. Die Membran 42 teilt einen zwischen dem Deckel 43 und dem Gehäuseteil 41 eingeschlossenen Raum in eine obere, innenraumferne Kammer 47 und eine untere Kammer 48. Die obere Kammer 47 ist über eine auf einen Stutzen 49 des Deckels 43 gestülpte Verbindungsleitung 50 mit einem Lader einer mit der Kraftstoffeinspritzpumpe betriebenen Brennkraftmaschine oder einem anderen vom Ladeluftdruck beaufschlagten Bauteil der Brennkraftmaschine verbunden. Die untere Kammer 48 steht mit der Atmosphäre in Verbindung, kann jedoch auch mit einem unabhängig vom Atmosphärendruck konstant gehaltenen Druck versorgt werden.

Die Membran 42 wirkt über die untere Platte 44 auf eine senkrecht zur Membran 42 in einer Bohrung 40 im Gehäuseteil 41 axial verschiebbar geführte, in den Innenraum 25 ragende Hubstange 52. Als Hubstange 52 dient vorteilhafterweise ein als Normteil ausgeführter lose eingelegter Stift. Die untere Kammer 48 ist gegen den Innenraum 25 der Kraftstoffeinspritzpumpe mittels eines zwischen der Hubstange 52 und der Bohrung 40 eingespannten Dichtrings 53 abgedichtet. Die Hubstange 52 überträgt die ladeluftdruckabhängige Auslenkung der Membran 42 auf einen an einem Zwischenglied 54 angeformten, sich etwa senkrecht zur Hubstange 52 erstreckenden Hebel 56. Das Zwischenglied 54 ist auf einer senkrecht zur Hubstange 52 im Gehäuseteil 41 gehaltenen Achse 55 drehbar gelagert. Auf der Achse 55 ist neben dem Zwischenglied 54 ein U-förmig ausgebildeter Bügel 59 schwenkbar angeordnet, der an den Enden seiner Schenkel 61 fest mit der dann als Welle 57 dienenden Achse 55 verbunden sein kann, zumindest aber dort axial fixiert ist zwischen dem Zwischenglied 54 und dem Gehäuse. In einer nicht gezeigten Variante kann der Bügel 59 auch auf der Achse 55 drehbar gelagert sein. Die Welle 57 oder die Achse 55 ist beidseitig in einer Sackbohrung 60 in je einer im Gehäuseteil 41 verschraubten Innensechskantschraube 62 gelagert. Der Bügel 59 nimmt zwischen seinen Schenkeln 61 einen Lagerbolzen 63 auf, auf dem der Anschlaghebel 38 an seinem anderen Ende 38b gelagert ist. Der Bügel 59 ist in seinem äußeren Bereich mit einer Anschlagnase 64 versehen, über die er an einer Einstellvorrichtung 66 zur Anlage kommt und bildet somit einen Traghebel 58 für den Anschlaghebel 38.

Vom Zwischenglied 54 steht von dessen zum Anschlaghebel 38 weisender Stirnseite exzentrisch zur Achse 55 eine von einem Bolzen gebildete Erhebung 67 hervor, an der der Anschlaghebel 38 in der Vollaststellung zur Anlage kommt. Der Anschlaghebel 38 umgreift die Welle 57 und wird über die Regelfeder 12 und den Reglerhebel 10 gegen den Bolzen 67 gezogen. Der Anschlaghebel 38 kann auch, wie in einer in Figur 1a dargestellten Variante, in dem Bereich, mit dem er am Bolzen 67 zur Anlage kommt, mit einem Kurvensektor 39 versehen sein, wobei der Kurvensektor 39 in seinem Verlauf einer gewünschten Verstellung des Anschlaghebels 38 angepaßt ist. Über den Anschlaghebel 38 wird der Traghebel 58 in der Anlage an der Einstellvorrichtung 66 gehalten.

An einem vom Zwischenglied 54 radial abstehenden Träger 68 ist über einen Teller 69 eine als Rückstellfeder 70 dienende Druckfeder angelenkt, die sich an einem im Gehäuseteil 41 angeordneten Stützteil 71 abstützt. Die Rückstellfeder 70 wirkt über das Zwischenglied 54 und die Hubstange 52 auf die Membran 42 dem Ladeluftdruck entgegen. Durch eine Verstellung des Stützteils 71 ist eine Änderung der Vorspannung der Rückstellfeder 70 und damit der Auslenkung der Membran 42 in Abhängigkeit vom Ladeluftdruck möglich. Das Stützteil 71 ist zylinderförmig ausgebildet und in einer Bohrung 72 im Gehäuseteil 41 verschiebbar angeordnet. In eine von der Rückstellfeder 70 wegweisende Sackbohrung 73 im Stützteil 71 ragt ein Einstellbolzen 74 hinein, der am Boden 76 der Sackbohrung 73 anliegt, in einem in das Gehäuseteil 41 eingesetzten, gegen Verdrehen und axiales Verschieben gesicherten scheibenförmigen Halteteil 77 durchgeschraubt ist, von außerhalb des Gehäuses verdrehbar ist und dort mittels einer Kontermutter 78 am Halteteil 77 und über dieses am Gehäuseteil 41 fixiert ist. Das Stützteil 71 ist mittels eines zwischen einer Ringnut 79 und der Bohrung 72 im Gehäuseteil 41 eingespannten Dichtrings 81 zum Innenraum 25 hin abgedichtet.

In einer nicht gezeigten Variante kann das Stützteil 71 und der Einstellbolzen einteilig ausgeführt sein.

Bei einer weiteren Variante greift, wie in Figur 2 gestrichelt dargestellt, zusätzlich zur Rückstellfeder 70 an der unteren Platte 44 der Membran 42 eine sich am Gehäuseteil 41 abstützende weitere Rückstellfeder 70a an. Durch die weitere Rückstellfeder 70a wird der größte Teil der Rückstellkraft auf die Membran 42 aufgebracht, während die verstellbare Rückstellfeder 70 nur eine geringe Rückstellkraft auf die Membran 42 ausübt und somit nur geringe Reibkräfte in der Übertragungseinrichtung 51 auftreten.

Die Einstellvorrichtung 66 besteht aus einer in einer Gewindebohrung 82 im Gehäuseteil 41 eingeschraubten Einstellschraube 83, die mittels einer auf ihren aus dem Gehäuseteil 41 ragenden Abschnitt aufgeschraubten Kontermutter 84 fixiert ist. Die Einstellschraube 83 ist mit einer Ringnut 86 versehen, und zwischen der Ringnut 86 und dem Gehäuseteil 41 ist ein Dichtring 87 eingespannt. Die Einstellschraube 83 ist an ihrem Ende, an dem der Traghebel 58 anliegt, mit einer Linsenkuppe 88 versehen, in Figur 3a ist die Anschlagnase 64 des Traghebels 58 als Kuppe ausgeführt und das Ende der Einstellschraube 83 gerade.

Die Funktion der ladeluftdruckabhängigen Verstellung des Anschlaghebels 38 wird im folgenden erläutert. Solange der in der oberen Kammer 47 herrschende Ladeluftdruck nicht ausreicht, um die Membran 42 gegen die Kraft der Rückstellfeder 70 auszulenken, wird das Zwischenglied 54 und damit über den Bolzen 67 der Anschlaghebel 38 in einer Stellung gehalten, die einer geringsten Kraftstoffeinspritzmenge bei Vollast im Saugbetrieb der Brennkraftmaschine entspricht. Mit zunehmendem Ladeluftdruck wird die Membran 42 ausgelenkt und verdreht über die Hubstange 52 und den Hebel 56 das Zwischenglied 54 so, daß der Bolzen 67 und der an diesem anliegende Anschlaghebel 38 eine Stellung entsprechend einer größeren Kraftstoffeinspritzmenge bei Vollast einnehmen. Der Anschlaghebel 38 wird dabei zwischen den Schenkeln 61 des Bügels 59 verdreht.

Eine Grundeinstellung der Kraftstoffeinspritzmenge bei Vollast ist über die Einstellschraube 83 möglich. Durch ein Hinein- bzw. Herausdrehen der Einstellschraube 83 wird der Traghebel 58 einschließlich des Anschlaghebels 38 innerhalb des Gehäuseteils 41 verdreht oder auf der Achse 55 verdreht.

Die Einstellung der Vorspannung der Rückstellfeder 70 sowie die Grundeinstellung der Kraftstoffeinspritzmenge bei Vollast sind auf einfache Weise während des Betriebs der Kraftstoffeinspritzpumpe von außerhalb des Gehäuses möglich.

## Patentansprüche

1. Kraftstoffeinspritzpumpe für aufgeladene Brennkraftmaschinen mit einem Kraftstoffmengenverstellglied (10) und einer diesem zugeordneten Verstelleinrichtung zur Veränderung des möglichen Weges des Kraftstoffmengenverstellglieds (10) in Abhängigkeit vom Ladeluftdruck, die eine in einem Gehäuseteil (41) der Kraftstoffeinspritzpumpe angeordnete, einen vom Ladeluftdruck beaufschlagten Druckraum begrenzende, entgegen der Kraft mindestens einer Rückstellfeder (70) bewegliche Wand (42) aufweist, deren Auslenkung über eine eine durch die bewegliche Wand (42) verschiebbare Hubstange (52) aufweisende Übertragungseinrichtung (51) auf einen im Gehäuseteil (41) drehbar gelagerten Anschlaghebel (38) übertragen wird, an dem das Mengenverstellglied (10) zur Anlage bringbar ist, dadurch gekennzeichnet, daß die Hubstange (52) gegen einen Hebel (56) eines drehbar im Gehäuseteil (41) gelagerten Zwischenglieds (54) wirkt, wobei der Anschlaghebel (38) in einem drehbar im Gehäuseteil (41) gelagerten Traghebel (58) gelagert ist und an einer vom Zwischenglied (54) hervorstehenden, zur Achse (55) des Zwischenglieds (54) exzentrischen Erhebung (67) anliegt.

2. Kraftstoffeinspritzpumpe nach Anspruch 1, dadurch gekennzeichnet, daß sich der Traghebel (58) an einer Einstellvorrichtung (66) abstützt.

3. Kraftstoffeinspritzpumpe nach Anspruch 1 oder 2, dadurch gekennzeichnet, daß das Zwischenglied (54) mit einem Träger (68) versehen ist, an dem die Rückstellfeder (70) angreift, die sich mindestens mittelbar am Gehäuseteil (41) abstützt.

4. Kraftstoffeinspritzpumpe nach Anspruch 3, dadurch gekennzeichnet, daß sich die Rückstellfeder (70) an einem Stützteil (71) abstützt, das in einer Bohrung (72) im Gehäuseteil (41) verschiebbar angeordnet ist.

5. Kraftstoffeinspritzpumpe nach Anspruch 4, dadurch gekennzeichnet, daß das Stützteil (71) auf seiner von der Rückstellfeder (70) wegweisenden Stirnseite mit einer Sackbohrung (73) versehen ist, in die eine Einstellschraube (74) hineinragt, die am Boden (72) der Sackbohrung (73) anliegt, wobei die Einstellschraube (74) in einem in das Gehäuseteil (41) axial festgelegt und verdrehsicher eingesetzten Halteteil (77) verschraubt ist.

6. Kraftstoffeinspritzpumpe nach Anspruch 5, dadurch gekennzeichnet, daß das Stützteil (71) und die Einstellschraube (74) einteilig ausgeführt sind.

7. Kraftstoffeinspritzpumpe nach einem der Ansprüche 3 bis 6, dadurch gekennzeichnet, daß zusätzlich zur Rückstellfeder (70) eine weitere Rückstellfeder (70a) an der beweglichen Wand (42) angreift und die von der zusätzlichen Rückstellfeder (70a) auf die bewegliche Wand (42) ausgeübte Rückstellkraft größer ist als die von der Rückstellfeder (70) ausgeübte Rückstellkraft.

8. Kraftstoffeinspritzpumpe nach einem der vorstehenden Ansprüche, dadurch gekennzeichnet, daß der Traghebel (58) auf einer im Gehäuseteil (41) angeordneten Achse schwenkbar gelagert bzw. auf einer im Gehäuseteil (41) gelagerten Welle (57) angeordnet ist und aus einem U-förmigen Bügel (59) besteht, der an den Enden seiner Schenkel (61) auf der Achse gelagert bzw. mit der Welle (52) fest verbunden ist, wobei der Anschlaghebel (38) zwischen den Schenkeln (61) des Bügels (59) auf einem in beide Schenkel (61) eingesetzten Lagerbolzen (63) angeordnet ist.

9. Kraftstoffeinspritzpumpe nach Anspruch 6, dadurch gekennzeichnet, daß das Zwischenglied (54) auf der Achse bzw. der Welle (57) neben dem Bügel (59) gelagert ist.

10. Kraftstoffeinspritzpumpe nach einem der vorstehenden Ansprüche, dadurch gekennzeichnet, daß die bewegliche Wand (42) eine im Gehäuseteil (41) eingespannte Membran ist und der Hebel (56) zusammen mit dem Anschlaghebel (38) eine 90-Grad-Umlenkung der Bewegung der Hubstange (52) ergeben.

11. Kraftstoffeinspritzpumpe nach einem der vorstehenden Ansprüche, dadurch gekennzeichnet, daß der Anschlaghebel (38) in dem Bereich, mit dem er an der Erhebung (67) zur Anlage kommt, mit einem Kurvensektor (39) versehen ist.

## Claims

1. Fuel injection pump for supercharged internal combustion engines, having a fuel quantity adjusting element (10) and an adjusting device associated with it for changing the possible displacement of the fuel quantity adjusting element (10) as a function of the boost air pressure, which device has a partition (42) movable against the force of at least one return spring (70), arranged in a housing part (41) of the fuel injection pump and bounding a pressure space acted upon by the boost air pressure, the deflection of which movable partition (42) is transmitted via a transmission device (51) having a lift rod (52), which can be displaced by the movable partition (42), to a stop lever (38) rotatably supported in the housing part (41), it being possible to bring the quantity adjusting element (10) into contact with the stop lever (38), characterised in that the lift rod (52) acts against a lever (56) of an intermediate element (54) rotatably supported in the housing part (41), the stop lever (38) being supported in a support lever (58) rotatably supported in the housing part (41) and being in contact with a protrusion (67) which protrudes from the intermediate element (54) and is eccentric to the pin (55) of the intermediate element (54).

2. Fuel injection pump according to Claim 1, characterised in that the support lever (58) is supported on a setting appliance (66).

3. Fuel injection pump according to Claim 1 or 2, characterised in that the intermediate element (54) is provided with a support (68) on which acts the return spring (70), which is at least indirectly supported on the housing part (41).

4. Fuel injection pump according to Claim 3, characterised in that the return spring (70) is supported on a support part (71) which is arranged so that it can be displaced in a hole (72) in the housing part (41).

5. Fuel injection pump according to Claim 4, characterised in that the support part (71) is provided with a blind hole (73) on its end facing away from the return spring (70), an adjusting screw (74), which is in contact with the bottom (72) of the blind hole (73), protruding into the blind hole (73) and being screwed into a retention part (77) which is axially fixed and inserted so that it cannot rotate in the housing part (41).

6. Fuel injection pump according to Claim 5, characterised in that the support part (71) and the adjusting screw (74) are embodied in one piece.

7. Fuel injection pump according to one of Claims 3 to 6, characterised in that in addition to the return spring (70), a further return spring (70a) acts on the movable partition (42) and the return force exerted on the movable partition (42) by the additional return spring (70a) is greater than the return force exerted by the return spring (70).

8. Fuel injection pump according to one of the preceding claims, characterised in that the support lever (58) is pivotably supported on a pin arranged in the housing part (41) or is arranged on a shaft (57) supported in the housing part (41) and consists of a U-shaped hoop (59) which is supported, at the ends of its arms (61), on the pin or is permanently connected to the shaft (52), the stop lever (38) being arranged between the arms (61) of the hoop (59) on a support pin (63) inserted in the two arms (61).

9. Fuel injection pump according to Claim 6, characterised in that the intermediate element (54) is supported on the pin or on the shaft (57) next to the hoop (59).

10. Fuel injection pump according to one of the preceding claims, characterised in that the movable partition (42) is a diaphragm clamped in the housing part (41) and the lever (56) together with the stop lever (38) provides a 90° deflection of the movement of the lift rod (52).

11. Fuel injection pump according to one of the preceding claims, characterised in that the stop lever (38) is provided with a cam sector (39) in the region with which it comes into contact with the protrusion (67).

## Revendications

1. Pompe d'injection de carburant pour des moteurs à combustion interne à suralimentation, comprenant un organe de réglage de quantité de carburant (10) et une installation de réglage associée à cet organe pour modifier la course possible de l'organe de réglage de carburant (10) en fonction de la pression de l'air d'alimentation, cet organe (10) étant logé dans une partie de boîtier (41) de la pompe d'injection de carburant, ayant au moins une chambre de pression sollicitée en pression d'air d'alimentation, cette chambre étant limitée par une paroi mobile (42) qui est mobile par rapport à la force d'au moins un ressort de rappel (70), le débattement de cette paroi mobile (42) étant transmis par l'intermédiaire d'une tige de translation (52) coulissant à travers la paroi mobile (42), avec une installation de transmission (51) à un levier de butée (38) monté à rotation sur la partie de boîtier (41), l'organe de réglage (10) pouvant être mis en appui contre cet organe de réglage, pompe caracterisée en ce que la tige coulissante (52) agit contre un levier (56) d'un organe intermédiaire (54) monté à rotation dans la partie de boîtier (41), le levier de butée (38) étant logé dans une levier de support (58) monté à rotation dans la partie de boîtier (41) et s'appuie contre un bossage (67) excentré par rapport à l'axe (55) de l'organe intermédiaire (54).

2. Pompe d'injection de carburant selon la revendication 1, caractérisée en ce que le levier de support (58) s'appuie sur un dispositif de réglage (66).

3. Pompe d'injection de carburant selon la revendication 1 ou 2, caractérisée en ce que l'organe intermédiaire (54) est muni d'un support (68) sur lequel agit le ressort de rappel (70) et soutenant au moins indirectement la partie de boîtier (41).

4. Pompe d'injection de carburant selon la revendication 3, caractérisée en ce que le ressort de rappel (70) s'appuie sur la pièce d'appui (71) coulissant dans un alésage (72) de la partie de boîtier (41).

5. Pompe d'injection de carburant selon la revendication 4, caractérisée en ce que la pièce d'appui (71) est munie, sur sa face frontale opposée au ressort de rappel (70), d'un trou borgne (73) dans lequel pénètre une vis de réglage (74) et qui s'appuie contre le fond (72) du trou borgne (73), la vis de réglage (74) étant fixée axialement dans la partie de boîtier (41) et en étant vissée solidairement en rotation sur la pièce de fixation (77).

6. Pompe d'injection de carburant selon la revendication 5, caractérisée en ce que la pièce d'appui (71) et la vis de réglage (74) sont réalisées en une seule pièce.

7. Pompe d'injection de carburant selon l'une des revendications 3 à 6, caractérisée en ce qu'en plus du ressort de rappel (70) un autre ressort de rappel (70a) agit sur la paroi mobile (42), et la force de rappel exercée par le ressort de rappel (70a), supplémentaire, sur la paroi mobile (42), est plus grande que la force de rappel exercée par le ressort de rappel (70).

8. Pompe d'injection de carburant selon l'une des revendications précédentes, caractérisée en ce que le levier de support (58) est monté pivotant sur un axe logé dans la partie de boîtier (41) ou est monté sur un arbre (57) monté dans la partie de boîtier (41) et ce levier de support est constitué par un étrier en forme de U, (59) dont les extrémités de ses branches (61) sont montées sur l'axe ou sont reliées solidairement à l'arbre (52), le levier de butée (38) étant formé entre les branches (61) de l'étrier (59) sur un goujon de palier (63) monté dans les deux branches (61).

9. Pompe d'injection de carburant selon la revendication 6, caractérisée en ce que l'organe intermédiaire (54) est monté sur l'axe ou sur l'arbre (57) à côté de l'étrier (59).

10. Pompe d'injection de carburant selon l'une des revendications précédentes, caractérisée en ce que la paroi mobile (42) est une membrane fixe et la partie de boîtier (41) et le levier (56), avec le levier de butée (38), donnent un renvoi à 90° du mouvement de la tige de translation (52).

11. Pompe d'injection de carburant selon l'une des revendications précédentes, caractérisée en ce que le levier de butée (38) est muni, dans la zone où il arrive en contact avec le bossage (67), d'un secteur courbe (39).
